# EUROPÄISCHE PATENTSCHRIFT

(11) **EP 2 473 798 B1**
(45) Veröffentlichungstag und Bekanntmachung des Hinweises auf die Patenterteilung: **08.11.2017**
(21) Anmeldenummer: 10745612.1
(22) Anmeldetag: 23.08.2010
(51) Int. Cl.: F04D 25/08, F04D 29/60, F04D 29/66, F25D 17/06, F25D 23/00

(54) **KÄLTEGERÄT MIT EINER HALTEKLAMMER FÜR EINEN LÜFTERMOTOR**
REFRIGERATOR COMPRISING A HOLDING BRACKET FOR A FAN MOTOR
APPAREIL FRIGORIFIQUE COMPORTANT UNE ATTACHE DE FIXATION POUR UN MOTEUR DE VENTILATEUR

(30) Priorität: 02.09.2009 DE 102009029129
(43) Veröffentlichungstag der Anmeldung: 11.07.2012
(73) Patentinhaber: BSH Hausgeräte GmbH, 81739 München (DE)
(72) Erfinder: FEINAUER, Adolf, 89537 Giengen (DE); MALISI, Michaela, 89518 Heidenheim (DE); PRASSAS, Vasileios, GR-111 42 Athen (GR)
(86) Internationale Anmeldenummer: PCT/EP2010/062217
(87) Internationale Veröffentlichungsnummer: WO 2011/026745

(56) Entgegenhaltungen:
- DE-A1- 19 756 859
- JP-A- 3 255 868
- JP-A- 4 036 567
- US-A- 4 086 785
- US-A1- 2003 079 491

## Beschreibung

Die Erfindung betrifft ein Kältegerät, insbesondere Haushaltskältegerät, aufweisend ein Lüftergehäuse eines Kühlluft-Umwälzkreislaufes mit einer Motorhalterung und ein im Lüftergehäuse drehbar angeordnetes Lüfterrad, das an einer Welle eines an der Motorhalterung gelagerten Motors befestigt ist.

Aus der DE 20 2005 014 370 U1 ist ein No-Frost-Kältegerät bekannt, mit einem Verdampfer, der auf einem einen Verdampferraum gegen einen Kälteraum abteilenden Träger mit einer Wand abgestützt ist, wobei in der Wand des Trägers ein Durchgang zu einem Luftkanal gebildet ist, und einem an dem Durchgang schwingungsgedämpft montierten Ventilator, und der Ventilator von einem dem Durchgang gegenüberliegenden Wandelement des Luftkanals getragen ist und das Wandelement an dem Träger über schwingungsdämpfende Elemente befestigt ist.

Aus der DE 20 2005 014 383 U1 ist ein No-Frost-Kältegerät bekannt, mit einem Verdampfer, der auf einem einen Verdampferraum gegen einen Kälteraum abtrennenden Träger mit einer Wand abgestützt ist, die einen darin angeordneten Durchgang aufweist, durch den die von einem Ventilator umgewälzte Luft strömt, wobei an die Wand ein Steg, der eine Begrenzungswand eines über den Durchgang mit dem Gehäuseinneren kommunizierenden Luftkanals bildet, an einer Außenseite der Wand abstehend angeformt ist.

In DE 197 56 859 A1 sind freie Enden der Schenkel von Haltelementen in Freisparungen von Gehäuseteilen unmittelbar formschlüssig eingesetzt. In US 4,086,785 A und US 2003/0079491 A1 ist jeweils eine Halteklammer mittels Schrauben starr mit einer Motorhalterung verbunden. In JP 4 036567 A und JP 3 255868 A weisen jeweilige Halteklammern Schenkel mit Aussparungen auf, in welche starre Rastnasen eingerastet sind, die fest mit Gehäuseteilen verbunden sind.

Aufgabe der Erfindung ist es, eine verbesserte Lagerung eines motorbetriebenen Lüfterrades in einem Kühlluft-Umwälzkreislauf eines Kältegerätes, insbesondere Haushaltskältegerätes, zu schaffen, insbesondere die Lagerung geräuscharm und kostengünstig auszubilden.

Die Aufgabe wird gelöst durch ein Kältegerät, insbesondere Haushaltskältegerät, aufweisend ein Lüftergehäuse eines Kühlluft-Umwälzkreislaufes mit einer Motorhalterung und ein im Lüftergehäuse drehbar angeordnetes Lüfterrad, das an einer Antriebswelle eines an der Motorhalterung gelagerten Motors befestigt ist, der an der Motorhalterung des Lüftergehäuses mittels einer Halteklammer gelagert ist, bei dem die Halteklammer an der Motorhalterung in federnder Weise gelagert ist und die Halteklammer zur Bildung einer in radialer Richtung zur Antriebswelle wirkenden Federvorspannung sich gegen die Motorhalterung abstützende Federelemente aufweist.

Die Motorhalterung kann an dem Lüftergehäuse ausgebildet, insbesondere einstückig, vorzugsweise einstoffig angeformt sein.

Die Halteklammer kann durch eine Rastverbindung an der Motorhalterung in federnder Weise gelagert sein, insbesondere derart, dass die Halteklammer spielfrei gegen die Motorhalterung verspannt gehalten ist. Durch die Rastverbindung kann eine spielfreie Lagerung der Halteklammer an der Motorhalterung erreicht werden, insbesondere ohne separate Befestigungsmittel zu benötigen oder die Bauteile hinsichtlich ihrer Bauteiltoleranzen aufeinander besonders abstimmen zu müssen.

Durch eine Lagerung der Halteklammer in federnder Weise an der Motorhalterung werden Schwingungen, die durch die Lüfterrad-Motoranordnung erzeugt und auf die Halteklammer übertragen werden, nicht an die Motorhalterung weiter getragen bzw. nur in geringfügigem Maße deutlich schwingungsgedämpft als Körperschall weiter getragen. Die Rastverbindung selbst ist spielfrei ausgebildet. Eine spielfreie Verrastung der Halteklammer an der Motorhalterung bedeutet, dass kein fertigungs- oder anwendungsbedingter Bewegungsfreiraum besteht, in dem sich die Halteklammer nach ihrer Montage an der Motorhalterung ohne Kraftübertragung frei bewegen lässt. Die Rastverbindung ist dabei auch zur spannungsfreien Lagerung des Motors ausgebildet. Eine spannungsfreie Verrastung der Halteklammer an der Motorhalterung bedeutet, dass die Spielfreiheit der Verrastung nicht durch Spannungskräfte erreicht wird, die von einer verspannten Lagerung des Motors herrührt. Vielmehr ist die Halteklammer unabhängig des Motors spielfrei an der Motorhalterung verrastet.

Gegenüber einer starren Befestigung der Halteklammer an der Motorhalterung hat die erfindungsgemäße Halterung der Halteklammer über eine Rastverbindung und eine federnde Lagerung den Vorteil, dass die von einer Lüfterrad-Motoranordnung erzeugten Schwingungen nicht ungedämpft als Körperschall auf das Lüftergehäuse übertragen werden. Eine ungedämpfte Übertragung dieses Körperschalls auf das Lüftergehäuse hätte den Nachteil, dass Geräusche von einem Benutzer des Kältegeräts wahrgenommen werden könnten bzw. als störend empfunden würden. Da das Lüftergehäuse beispielsweise bei No-Frost-Geräten innerhalb des Kühlraums angeordnet ist, würden Schwingungen, die von der Lüfterrad-Motoranordnung verursacht sind und als Körperschall und als Luftschall auf das Lüftergehäuse übertragen werden, als Geräusche im Kühlraum wahrgenommen werden.

Gegenüber einer Befestigung der komplette Motorhalterung an dem Lüftergehäuse über gesonderte Schwingungsdämpfungselemente hat die erfindungsgemäße Halterung der Halteklammer über eine Rastverbindung und eine federnde Lagerung den Vorteil, dass gesonderte Schwingungsdämpfungselemente entfallen können und somit die Teilevielfalt reduziert ist und das Kältegerät kostengünstiger hergestellt werden kann. Ein weiterer Vorteil ist, dass eine bei der Verwendung von Schwingungsdämpfungselementen vorhandene große Öffnung im Lüftergehäuse entfallen kann, so dass der Einritt von Luftschall in das Lüftergehäuse verhindert bzw. deutlich reduziert ist. Statt einer großen Kreisöffnung können erfindungsgemäß zwei schmale Schlitze in einer Wand des Lüftergehäuses ausreichen. Üblicherweise wird nämlich eine Verbindung in axialer Richtung mit Hilfe von Schwingungsdämpfungselementen d.h. Lagergummis durch Überspannen der Motorhalteklammer auf dem Motorhalter erzielt. Eine Abstützung in radialer Richtung ist dabei vernachlässigt d.h. nicht sichergestellt und kann zur Geräuschbildung führen, da die Motorhalteklammer im Motorhalter schlagen kann d.h. nicht spielfrei gelagert ist. Zudem wird die Schwingungsdämpfung bei der Verwendung von Schwingungsdämpfungselementen in axialer Richtung nur in Verbindung mit dem Motor und den Schwingungsdämpfungselementen d.h. Lagergummis erzielt. Mit anderen Worten wird die schwingungsdämpfende Funktion der Lagergummis durch das Überspannen der Motorhalterung auf Kosten der schwingungsdämpfenden Motorlagerung in axialer und radialer Richtung minimiert.

Die erfindungsgemäße Halterung der Halteklammer über eine Rastverbindung und eine federnde Lagerung gewährleistet hingegen eine horizontale d.h. axiale spielfreie Befestigung und eine vertikale d.h. radiale spielfreie Befestigung, sowie eine schwingungs- und damit geräuschgedämpfte Befestigung des Motors bzw. der Halteklammer des Motors am Lüftergehäuse. Dies ist unabhängig von Lagerung des Motors und von Lagergummis gewährleistet. Durch die erfindungsgemäße Halterung der Halteklammer über eine Rastverbindung und eine federnde Lagerung ist nicht nur die Halteklammer bezüglich der Motorhalterung horizontal und vertikal schwingungsgedämpft, sondern auch durch die verbleibenden Antriebswellengummis eine abgestimmte horizontale und vertikale Schwingungsdämpfung des Motors an der Halteklammer möglich.

Die Halteklammer ist also mittels der Rastverbindung spielfrei d.h. starr mit dem Lüftergehäuse verbunden. Mittels biegeelastischer Lagerung der Halteklammer, insbesondere durch einen biegeelastischen Mittelsteg der Halteklammer und/oder durch biegeelastische Federelemente, insbesondere Federzungen ist die Halteklammer schwingungsgedämpft an der Motorhalterung gelagert.

Die Halteklammer kann Rastmittel aufweisen, welche die Halteklammer in axialer Richtung der Antriebswelle und in einer radialen Richtung zur Antriebswelle federnd an der Motorhalterung verrastet. Die Rastmittel sind erfindungsgemäß derart ausgebildet, dass sie einerseits die Halteklammer spielfrei an der Motorhalterung befestigen und andererseits in axialer Richtung der Antriebswelle und in einer radialen Richtung zur Antriebswelle eine federelastische Bewegung der Halteklammer zulassen, so dass Schwingungen der Lüfterrad-Motoranordnung nicht oder nur schwingungsgedämpft auf die Motorhalterung übertragen werden.

Die Halteklammer kann bügelartig mit einem Mittelsteg, der eine Lagerstelle für eine Rückseite des Motors aufweist und zwei gegenüberliegenden, die Rastmittel aufweisenden Schenkeln ausgebildet sein. Dabei wird der Motor frontseitig von einem Wandabschnitt des Lüftergehäuses und rückseitig von dem Mittelsteg der Halteklammer getragen. Der frontseitige Wandabschnitt des Lüftergehäuses kann die selbe Größe und/oder die selbe Kontur aufweisen, wie der Mittelsteg der Halteklammer. Von dem Mittelsteg können sich zwei Schenkel im Wesentlichen rechtwinkelig von der Ebene des Mittelstegs wegerstrecken. Die beiden Schenkel erstrecken sich von dem Mittelsteg an gegenüberliegenden Seiten des Motors in axialer Richtung nach vorne auf die Motorhalterung zu. Die Montagesteckrichtung verläuft in Längserstreckung der Schenkel bzw. in einer parallelen Richtung zur axialen Erstreckung der Antriebswelle. Um beim Aufstecken der Halteklammer auf die Motorhalterung die Rastverbindung einrasten zu lassen, wird die Rückseite des Motors in eine Öffnung des Mittelstegs eingefügt. So wird die Rückseite des Motors an der Halteklammer gelagert.

Dabei kann die Halteklammer zur Bildung einer in axialer Richtung der Antriebswelle wirkenden Federvorspannung zwei gegenüberliegende Schenkel mit Rastmitteln aufweisen, die in korrespondierende Gegenrastmittel an der Motorhalterung spielfrei eingreifen und ein die beiden Schenkel verbindender Mittesteg biegeelastisch ausgebildet sein. Die Rastmittel verrasten also spielfrei mit den Gegenrastmitteln. Eine federnde Dämpfung in axialer Richtung der Antriebswelle wird durch den federnden d.h. biegeelastischen Mittesteg bewirkt.

Die Rastmittel können beispielsweise von Durchbrüchen in den Schenkeln einer bügelartigen Halteklammer gebildet werden, die mit korrespondierenden Rastvorsprüngen der Motorhalterung zusammenwirken. Alternativ können die Rastmittel von Rastvorsprüngen in den Schenkeln einer bügelartigen Halteklammer gebildet werden, die mit korrespondierenden Durchbrüchen der Motorhalterung zusammenwirken. Die beiden Schenkel der Halteklammer und die korrespondierenden Rastmittel von Durchbrüchen und Rastvorsprüngen können derart symmetrisch ausgebildet sein, so dass die Halteklammer in einer ersten Orientierung und in einer zur ersten Orientierung um 180 Grad gedrehten Orientierung montiert werden kann. So wird eine hohe Montagesicherheit erzielt.

In allen erfindungsgemäßen Ausgestaltungen weist die Halteklammer zur Bildung einer in radialer Richtung zur Antriebswelle wirkenden Federvorspannung sich gegen die Motorhalterung abstützende Federelemente auf. Die Federelemente bewirken, dass insbesondere in radialer Richtung und ggf. auch in axialer Richtung wirkende Kräfte, die von Schwingungen, die durch die Lüfterrad-Motoranordnung erzeugt und auf die Halteklammer übertragen werden, nicht an die Motorhalterung weiter getragen bzw. nur in geringfügigem Maße und insbesondere deutlich schwingungsgedämpft als Körperschall weiter getragen werden.

Die Federelemente können dabei von Federzungen gebildet werden, deren feste Fußenden mit der Halteklammer verbunden sind und deren freie Enden sich gegen Wandabschnitte der Motorhalterung abstützen. Die Federzungen sind dabei starr mit der Halteklammer verbunden. Die Federzungen sind im übrigen federelastisch zu biegen, so dass eine federnde Lagerung der Schenkel an der Motorhalterung erreicht wird.

Die Federzungen können an gegenüberliegenden Seiten der Halteklammer von einander wegweisend angeordnet sein und sich gegen zwei gegenüberliegende, in einem spitzen Winkel zur Horizontalen und/oder zur Montagesteckrichtung orientierte Wandabschnitte der Motorhalterung abstützen.

Die zwei gegenüberliegenden in einem spitzen Winkel zur Horizontalen und/oder zur Montagesteckrichtung orientierten Wandabschnitte können in Montagesteckrichtung der Halteklammer verjüngend ausgerichtet sein. So werden mit zunehmender Bewegen der Halteklammer in die Montagesteckrichtung die Federzungen zunehmend gebogen und damit gegen die Wandabschnitte der Motorhalterung vorgespannt. In der verrastenden Montageposition der Halteklammer sind die Federzungen in ihre betriebsgemäßen Lage gebogen vorgespannt. Dabei wird eine spielfreie Lagerung der Halteklammer an der Motorhalterung erreicht.

Die Federzungen drücken dabei gegen die in einem Winkel zueinander orientierten Wandabschnitte, mit anderen Worten gegen eine V-förmig oder konusartig sich erweiternde Aufnahme der Motorhalterung. Dadurch wird die Halteklammer entgegen ihrer Fügerichtung aus der V-förmig oder konusartig sich erweiternde Aufnahme der Motorhalterung herausgedrückt. Die Rastverbindungen halten die Halteklammer jedoch in ihrer Montageposition an der Motorhalterung. Die Halteklammer ist somit schwingungsgedämpft und spielfrei d.h. schlagfrei im Motorhalter fixiert.

Die Halteklammer können insbesondere bügelartig mit einem Mittelsteg, der eine Lagerstelle für eine Rückseite des Motors aufweist und zwei gegenüberliegenden, die Rastmittel aufweisenden Schenkeln ausgebildet sein und jeder Schenkel zwei Paare von in Montagesteckrichtung der Halteklammer hintereinander angeordneten Federzungen aufweisen, die sich von dem Schenkel wegerstrecken und deren freie Enden entgegen der Montagesteckrichtung gebogen sind, um sich gegen Wandabschnitte der Motorhalterung abzustützen. So ergibt sich an jedem Schenkel eine Vier-Punkt-Lagerung des Schenkels bezüglich der Motorhalterung. Jeder Schenkel kann dadurch eine senkrecht zur Schenkellängserstreckung verlaufende schwingungsgedämpfte translatorische Ausgleichsbewegung ausführen. Außerdem kann jeder Schenkel eine senkrecht zur Schenkelebene orientierte schwingungsgedämpfte rotatorische Drehbewegung bzw. Kippbewegung ausführen. Dabei werden jeweils zwei diagonal gegenüberliegende Federzungen verstärkt gebogen bzw. entlastet oder entspannt. Eine solche Drehbewegung bzw. Kippbewegung der Schenkel bzw. der gesamten Halteklammer kann beispielsweise durch eine Unwucht des Lüfterrades oder des Motors induziert werden. Diese Drehbewegungen bzw. Kippbewegungen werden durch die Halteklammer gedämpft, so dass kein Körperschall auf das Lüftergehäuse weiter getragen wird bzw. nur stark gedämpft weiter getragen wird.

In allen erfindungsgemäßen Ausgestaltungen kann das Lüftergehäuse einen Stegabschnitt, der eine Lagerstelle für eine Frontseite des Motors bildet, aufweisen. Der Stegabschnitt kann weitgehend entkoppelt von dem Lüftergehäuse getragen sein. Der Stegabschnitt kann dazu biegeelastische Eigenschaften aufweisen, um spielfrei und schwingungsgedämpft die Frontseite des Motors zu lagern. Durch die spielfreie und schwingungsgedämpfte Lagerung des Stegabschnitts wird kein durch die Lüfterrad-Motoranordnung verursachter Körperschall auf das Lüftergehäuse übertragen bzw. der Körperschall nur in sehr gedämpften Maße auf das Lüftergehäuse übertragen.

Dabei kann der Stegabschnitt von einem durch Schlitze abgegrenztem Teil einer Rückwand des Lüftergehäuses gebildet werden. Die Schlitze können insbesondere sehr schmal ausgebildet sein, d.h. nur einen oder wenige Millimeter an Breite aufweisen. dadurch werden große Zutrittsöffnungen in das Lüftergehäuse vermieden, durch welche Zutrittsöffnungen Luftschall, der durch die Lüfterrad-Motoranordnung verursacht ist, in das Lüftergehäuse gelangen könnte.

Der Stegabschnitt kann dazu von zwei parallel in einem Abstand verlaufenden Schlitzen gebildet werden. Die Schlitze können Längen und einen Abstand voneinander aufweisen, wodurch der abgegrenzte Stegabschnitt eine Größe und/oder Kontur aufweist, die der Größe und/oder Kontur des Mittelstegs der Halteklammer entspricht. Dadurch weist die vordere Motorlagerung gleiche Dämpfungseigenschaften wie die hintere Motorlagerung auf.

Um einen direkten Schwingungseintrag der vorderen d.h. frontseitigen Motorlagerung in das Luft führende Lüftergehäuse zu verhindern bzw. zu vermindern und/oder zu reduzieren kann eine Motor lagernde Aufnahme d.h. der Stegabschnitt von dem Lüftergehäuse d.h. einem Wandabschnitt des Lüftergehäuses mittels Schlitze in dem Wandabschnitt des Lüftergehäuses getrennt sein. Form, Verlauf und Größe der Schlitze können derart gewählt werden, dass die vordere Motorlagerung wie über eine Feder schwingungsgedämpft mit dem Lüftergehäuse verbunden ist. Gleichzeitig werden durch die Schlitze Strömungsverluste, die bei großen Öffnungen in dem Wandabschnitt des Lüftergehäuses auftreten würden, vermieden bzw. reduziert. Das rotierende Lüfterrad erzeugt im Lüftergehäuse einen Überdruck, der sich in den Kühlraum entspannen soll, aber nicht über sonstige Öffnungen aus dem Lüftergehäuse ungenutzt entweichen soll. Die Schlitze müssen nicht zwingender Weise gerade ausgebildet sein, sondern können vielmehr auch in einem Kurvenverlauf ausgebildet sein.

Ein verbleibender Verbindungsbereich von Stegabschnitt und Rückwand des Lüftergehäuses kann ergänzend wenigstens einen Rücksprung aufweisen. Der Rücksprung kann beispielsweise von einem U-förmig, V-förmig oder Z-förmig gestalteten Wandabschnitt des Verbindungsbereiches von Stegabschnitt zu Lüftergehäusewand gebildet werden. So kann eine spielfreie, schwingungsgedämpfte Ankoppelung des Stegabschnitts an das Lüftergehäuse erfolgen.

Eine beispielhafte Ausführungsform der Erfindung ist an Hand der Figuren 1 bis 4 beschrieben. Aus der detaillierten Beschreibung dieses konkreten Ausführungsbeispiels ergeben sich auch weitere Vorteile der vorliegenden Erfindung. Es zeigen:
- Figur 1: eine perspektivische Ansicht eines Lüftergehäuses eines Kältegeräts mit einer erfindungsgemäßen Halteklammer und Motor an einer Motorhalterung;
- Figur 2: eine Explosionsdarstellung des Lüftergehäuses mit der erfindungsgemäßen Halteklammer, dem Motor und der Motorhalterung gemäß Fig. 1;
- Figur 3: eine perspektivische Nahansicht eines Schenkels der erfindungsgemäßen Halteklammer in einer Aufnahme an der Motorhalterung;
- Figur 4: eine perspektivische Frontansicht des Lüftergehäuses mit erfindungsgemäßen Schlitzen zur Abgrenzung einer vorderen Motorhalterung.

In Fig. 1 ist ein Lüftergehäuse 2 eines Haushaltskältegeräts 1 mit einer erfindungsgemäßen Halteklammer 3 und einem Motor 4 an einer Motorhalterung 5 dargestellt. Das Lüftergehäuse 2 weist einen zylinderförmigen Ventilatorraum 6 auf, in dem ein Lüfterrad 7 (Fig. 4) drehbar angeordnet ist. Der zylinderförmige Ventilatorraum 6 ist mit einer nach oben führenden ersten druckseitigen Abzweigung 8 und einer nach unten führenden zweiten druckseitigen Abzweigung 9 strömungstechnisch verbunden. Die beiden Abzweigungen 8 und 9 führen jeweils in einen von zwei separaten Kühlräumen.

An einer Rückwand 10 des Lüftergehäuses 2 ist die Motorhalterung 5 starr angeformt. Die Motorhalterung 5 weist zwei gegenüberliegende, insbesondere senkrecht von der Rückseite 10 des Lüftergehäuses 2 vorspringende Haltelaschen 11a, 11b auf. Zur Versteifung kann jede Haltelasche 11a, 11b mit wenigsten einer, insbesondere zwei Versteifungsrippen 12a, 12b versehen sein. Die Versteifungsrippen 12a, 12b können zwei gegenüberliegende Wandabschnitte 13a, 13b der Motorhalterung 5 bilden.

Der Motor 4 weist rückseitig einen Lagerzapfen 14 auf. Der Lagerzapfen 14 ist in einem hinteren Gummilager 15, das in der Halteklammer 3 fixiert ist gelagert. Mittels der Halteklammer 3 ist der Motor 4 bezüglich des Lüftergehäuses 2 gelagert.

Die Halteklammer 3 ist bügelartig ausgebildet. Die Halteklammer 3 weist einen Mittelsteg 3a, der eine hintere Lagerstelle 16 für eine Rückseite des Motors 4 aufweist und zwei gegenüberliegende Schenkel 3b und 3c auf. Die Halteklammer 3 weist eine Rastverbindung 17 auf. Zur Bildung der Rastverbindung weisen die Schenkel 3b und 3c ein Rastmittel 17 auf. Die Rastmittel 17 können von Durchbrüchen 17a in den Schenkeln 3b und 3c gebildet werden, in die Rastvorsprünge 17b der Motorhalterung 5 eingreifen.

Die Fig. 2 zeigt eine Explosionsdarstellung des Lüftergehäuses 2 mit der Halteklammer 3, dem Motor 4 und der Motorhalterung 5. Eine Antriebswelle 18 des Motors 4 ist über ein vorderes Gummilager 19 in einer vorderen Lagerstelle 20 gelagert. Die Lagerstelle 20 weist eine kreisförmige Öffnung auf, die in einem Stegabschnitt 21 der Rückwand 10 des Lüftergehäuses 2 eingebracht ist. Mittels zweier Schlitze 22a, 22b ist der Stegabschnitt 21 von der übrigen Rückwand 10 des Lüftergehäuses 2 abgegrenzt. Der Stegabschnitt kann entweder bündig flach an die übrige Rückwand 10 des Lüftergehäuses 2 angrenzen oder über einen Rücksprung 23 verbunden sein. Der Rücksprung 23 kann beispielsweise eine U-förmig, V-förmig oder Z-förmig Gestalt aufweisen.

Jeder Schenkel 3b und 3c weist als Rastmittel 17 einen Durchbruch 17a auf. Der Durchbruch 17a kann, wie in Fig. 2 dargestellt, von einem rechteckigen bzw. quadratischen Ausschnitt gebildet werden. Der Durchbruch 17a bzw. der rechteckige bzw. quadratische Ausschnitt korrespondiert mit einem Rastvorsprung 17b an der Motorhalterung 5. Zur Verhinderung eines ungewollten Öffnens der verschnappten Rastverbindung 17 trägen die Schenkel 3b und 3c an ihren freien Ende, in Montagesteckrichtung vorauseilend Zapfen 24 auf. Die Zapfen 24 fügen sich in Öffnungen 25 im Lüftergehäuse 2 ein. Dadurch sind die Schenkel 3b und 3c wandnah der Motorhalterung 5 fixiert und ein ungewolltes Abspringen der Schenkel 3b und 3c bzw. der Durchbrüche 17a von den Rastvorsprüngen 17b an der Motorhalterung 5 verhindert.

In der Fig. 3 ist eine Nahansicht des Schenkels 3b der Halteklammer 3 in einer Aufnahme 26 an der Motorhalterung 5 dargestellt. Die Halteklammer 3 weist an ihren Schenkeln 3b, 3c Federelemente 27a, 27b, 27c, 27d auf.

Die Federelemente 27a, 27b, 27c, 27d sind als Federzungen ausgebildet, deren feste Fußenden mit der Halteklammer 3 verbunden sind und deren freie Enden sich gegen die Wandabschnitte 13a, 13b der Motorhalterung 5 abstützen.

Die Federzungen sind an gegenüberliegenden Seiten der Halteklammer 3 bzw. der Schenkel 3b und 3c von einander wegweisend angeordnet. Die Federzungen stützen sich gegen zwei gegenüberliegende, in einem spitzen Winkel w zur Horizontalen H und/oder zur Montagesteckrichtung P orientierte Wandabschnitte 13a, 13b der Motorhalterung 5 ab. Die zwei gegenüberliegenden Wandabschnitte 13a, 13b sind in der Ausführungsform gemäß Fig. 3 in Montagesteckrichtung (Pfeil P) der Halteklammer 3 verjüngend ausgerichtet.

Die Fig. 4 zeigt das Lüftergehäuse 2 mit abgenommenem Lüfterrad 7, so dass die Schlitze 22a und 22b zur Abgrenzung der vorderen Motorhalterung, die als Stegabschnitt 21 der Rückwand 10 des Lüftergehäuses 2 ausgebildet ist, zu sehen ist. Die beiden Schlitze 22a und 22b erstrecken sich in geraden parallelen Linien beidseitig der Antriebswelle 18, die mittels dem vorderen Gummilager 19 in der vorderen Lagerstelle 20 gelagert ist.

## Patentansprüche

1. Kältegerät, insbesondere Haushaltskältegerät (1), aufweisend ein Lüftergehäuse (2) eines Kühlluft-Umwälzkreislaufes mit einer Motorhalterung (5) und ein im Lüftergehäuse (2) drehbar angeordnetes Lüfterrad (7), das an einer Antriebswelle (18) eines an der Motorhalterung (5) gelagerten Motors (4) befestigt ist, der an der Motorhalterung (5) des Lüftergehäuses (2) mittels einer Halteklammer (3) gelagert ist, **dadurch gekennzeichnet, dass** die Halteklammer (3) an der Motorhalterung (5) in federnder Weise gelagert ist und die Halteklammer (3) zur Bildung einer in radialer Richtung zur Antriebswelle (18) wirkenden Federvorspannung sich gegen die Motorhalterung (5) abstützende Federelemente (27a, 27b, 27c, 27d) aufweist.

2. Kältegerät nach Anspruch 1, **dadurch gekennzeichnet, dass** die Federelemente (27a, 27b, 27c, 27d) von Federzungen gebildet werden, deren feste Fußenden mit der Halteklammer (3) verbunden sind und deren freie Enden sich gegen Wandabschnitte (13a, 13b) der Motorhalterung (5) abstützen.

3. Kältegerät nach Anspruch 2, **dadurch gekennzeichnet, dass** die Federzungen an gegenüberliegenden Seiten der Halteklammer (3) von einander wegweisend angeordnet sind und sich gegen zwei gegenüberliegende, in einem spitzen Winkel (w) zur Horizontalen und/oder zur Montagesteckrichtung (P) orientierte Wandabschnitte (13a, 13b) der Motorhalterung (5) abstützen.

4. Kältegerät nach Anspruch 3, **dadurch gekennzeichnet, dass** die zwei gegenüberliegenden in einem spitzen Winkel (w) zur Horizontalen (H) und/oder zur Montagesteckrichtung (P) orientierten Wandabschnitte (13a, 13b) in Montagesteckrichtung (P) der Halteklammer (3) verjüngend ausgerichtet sind.

5. Kältegerät nach Anspruch 4, **dadurch gekennzeichnet, dass** die Halteklammer (3) bügelartig mit einem Mittelsteg (3a), der eine Lagerstelle (16) für eine Rückseite des Motors (4) aufweist und zwei gegenüberliegenden, die Rastmittel (17a) aufweisenden Schenkeln (3b, 3c) ausgebildet ist und jeder Schenkel (3b, 3c) zwei Paare von in Montagesteckrichtung der Halteklammer (3) hintereinander angeordneten Federzungen aufweist, die sich von dem Schenkel (3b, 3c) wegerstrecken und deren freie Enden entgegen der Montagesteckrichtung (P) gebogen sind, um sich gegen Wandabschnitte (13a, 13b) der Motorhalterung (5) abzustützen.

6. Kältegerät nach einem der Ansprüche 1 bis 5, **dadurch gekennzeichnet, dass** die Motorhalterung (5) an dem Lüftergehäuse (2) ausgebildet, insbesondere einstückig, vorzugsweise einstoffig angeformt ist.

7. Kältegerät nach einem der Ansprüche 1 bis 6, **dadurch gekennzeichnet, dass** die Halteklammer (3) durch eine Rastverbindung (17) an der Motorhalterung (5) in federnder Weise gelagert ist, insbesondere derart, dass die Halteklammer (3) spielfrei gegen die Motorhalterung (5) verspannt gehalten ist.

8. Kältegerät nach einem der Ansprüche 1 bis 7, **dadurch gekennzeichnet, dass** die Halteklammer (3) Rastmittel (17a) aufweist, welche die Halteklammer (3) in axialer Richtung der Antriebswelle (18) und in einer radialen Richtung zur Antriebswelle (18) federnd an der Motorhalterung (5) verrastet.

9. Kältegerät nach Anspruch 8, **dadurch gekennzeichnet, dass** die Halteklammer (3) bügelartig mit einem Mittelsteg (3a), der eine Lagerstelle (16) für eine Rückseite des Motors (4) aufweist und zwei gegenüberliegenden, die Rastmittel (17a) aufweisenden Schenkeln (3b, 3c) ausgebildet ist.

10. Kältegerät nach Anspruch 9, **dadurch gekennzeichnet, dass** die Halteklammer (3) zur Bildung einer in axialer Richtung der Antriebswelle (18) wirkenden Federvorspannung zwei gegenüberliegende Schenkel (3b, 3c) mit Rastmitteln (17a) aufweist, die in korrespondierende Gegenrastmittel (17b) an der Motorhalterung (5) spielfrei eingreifen und ein die beiden Schenkel (3b, 3c) verbindender Mittesteg (3a) biegeelastisch ausgebildet ist.

11. Kältegerät nach Anspruch 10, **dadurch gekennzeichnet, dass** die Rastmittel (17) von Durchbrüchen (17a) in den Schenkeln (3b, 3c) einer bügelartigen Halteklammer (3) gebildet werden, die mit korrespondierenden Rastvorsprüngen (17b) der Motorhalterung (5) zusammenwirken.

12. Kältegerät nach einem der Ansprüche 1 bis 11, **dadurch gekennzeichnet, dass** das Lüftergehäuse (2) einen Stegabschnitt (21), der eine Lagerstelle (20) für eine Frontseite des Motors (4) bildet, aufweist.

13. Kältegerät nach Anspruch 12, **dadurch gekennzeichnet, dass** der Stegabschnitt (21) von einem durch Schlitze (22a, 22b) abgegrenzten Teil einer Rückwand (10) des Lüftergehäuses (2) gebildet wird.

14. Kältegerät nach Anspruch 13, **dadurch gekennzeichnet, dass** der Stegabschnitt (21) von zwei parallel in einem Abstand verlaufenden Schlitzen (22a, 22b) gebildet wird.

15. Kältegerät nach Anspruch 14, **dadurch gekennzeichnet, dass** die Schlitze (22a, 22b) Längen und einen Abstand voneinander aufweisen, wodurch der abgegrenzte Stegabschnitt (21) eine Größe und/oder Kontur aufweist, die der Größe und/oder Kontur des Mittelstegs (3a) der Halteklammer (3) entspricht.

16. Kältegerät nach Anspruch 15, **dadurch gekennzeichnet, dass** ein verbleibender Verbindungsbereich von Stegabschnitt (21) und Rückwand (10) des Lüftergehäuses (2) wenigstens einen Rücksprung (23) aufweist.

## Claims

1. Refrigeration appliance, in particular household refrigeration appliance (1), having a fan housing (2) of a cooling air circulating circuit with a motor holder (5) and a fan wheel (7) disposed rotatably in the fan housing (2) and fastened to a drive shaft (18) of a motor (4) supported on the motor holder (5), said motor (4) being supported on the motor holder (5) of the fan housing (2) by means of a holding bracket (3), **characterised in that** the holding bracket (3) is supported on the motor holder (5) in a resilient manner and the holding bracket (3) has spring elements (27a, 27b, 27c, 27d) braced against the motor holder (5) to form a spring pretensioner acting in a radial direction to the drive shaft (18).

2. Refrigeration appliance according to claim 1, **characterised in that** the spring elements (27a, 27b, 27c, 27d) are formed by flexible tongues, the fixed foot ends of which are connected to the holding bracket (3) and the free ends of which are braced against wall segments (13a, 13b) of the motor holder (5).

3. Refrigeration appliance according to claim 2, **characterised in that** the flexible tongues are disposed on opposing sides of the holding bracket (3) facing away from each other and are braced against two opposing wall segments (13a, 13b) of the motor holder (5), which are oriented at an acute angle (w) to the horizontal (H) and/or to the mounting direction (P).

4. Refrigeration appliance according to claim 3, **characterised in that** the two opposing wall segments (13a, 13b), which are oriented at an acute angle (w) to the horizontal (H) and/or to the mounting direction (P), are aligned to taper in the mounting direction (P) of the holding bracket (5).

5. Refrigeration appliance according to claim 4, **characterised in that** the holding bracket (3) is configured in the manner of a stirrup with a centre web (3a), which has a bearing point (16) for a rear face of the motor (4) and two opposing limbs (3b, 3c) having the latching means (17a) and each limb (3b, 3c) has two pairs of flexible tongues disposed one behind the other in the mounting direction of the holding bracket (3) and extending away from the limb (3b, 3c) and their free ends are bent counter to the mounting direction (P), so that they are braced against wall segments (13a, 13b) of the motor holder (5).

6. Refrigeration appliance according to one of claims 1 to 5, **characterised in that** the motor holder (5) is configured on the fan housing (2), in particular moulded on as a single piece, preferably from the same material.

7. Refrigeration device according to one of claims 1 to 6, **characterised in that** the holding bracket (3) is supported on the motor holder (5) in a resilient manner by means of a latching connection (17), in particular in such a manner that the holding bracket (3) is held without play in a tensioned manner against the motor holder (5).

8. Refrigeration device according to one of claims 1 to 7, **characterised in that** the holding bracket (3) has latching means (17a), which latch the holding bracket (3) to the motor holder (5) in a resilient manner in an axial direction of the drive shaft (18) and in a radial direction to the drive shaft (18).

9. Refrigeration appliance according to claim 8, **characterised in that** the holding bracket (3) is configured in the manner of a stirrup with a centre web (3a), which has a bearing point (16) for a rear face of the motor (4) and two opposing limbs (3b, 3c) having the latching means (17a).

10. Refrigeration appliance according to claim 9, **characterised in that** the holding bracket (3) has two opposing limbs (3b, 3c) with latching means (17a) to form a spring pretensioner acting in an axial direction of the drive shaft (18), said latching means (17a) engaging in corresponding counter latching means (17b) on the motor holder (5) without play, and a centre web (3a) connecting the two limbs (3b, 3c) is configured in a flexible manner.

11. Refrigeration appliance according to claim 10, **characterised in that** the latching means (17) are formed by apertures (17a) in the limbs (3b, 3c) of a stirrup-type holding bracket (3), which interact with corresponding latching projections (17b) on the motor holder (5).

12. Refrigeration appliance according to one of claims 1 to 11, **characterised in that** the fan housing (2) has a web segment (21) which forms a bearing point (20) for a front face of the motor (4).

13. Refrigeration appliance according to claim 12, **characterised in that** the web segment (21) is formed by a part of a rear wall (10) of the fan housing (2) which is delimited by slots (22a, 22b).

14. Refrigeration appliance according to claim 13, **characterised in that** the web segment (21) is formed by two slots (22a, 22b) running in parallel at a distance.

15. Refrigeration appliance according to claim 14, **characterised in that** the slots (22a, 22b) are of such lengths and at such a distance from one another that the delimited web segment (21) is of a size and/or has a contour corresponding to the size and/or contour of the centre web (3a) of the holding bracket (3).

16. Refrigeration appliance according to claim 15, **characterised in that** a remaining connecting region between the web segment (21) and rear wall (10) of the fan housing (2) has at least one recess (23).

## Revendications

1. Appareil frigorifique, en particulier appareil frigorifique ménager (1), comportant un boîtier de ventilateur (2) d'un circuit de circulation d'air de refroidissement, pourvu d'une fixation de moteur (5), et une roue de ventilateur (7) montée à rotation dans le boîtier de ventilateur (2), qui est fixée à un arbre d'entraînement (18) d'un moteur (4) monté sur la fixation de moteur (5), lequel moteur (4) est monté sur la fixation de moteur (5) du boîtier de ventilateur (2) au moyen d'une attache de fixation (3), **caractérisé en ce que** l'attache de fixation (3) est montée de manière élastique sur la fixation de moteur (5) et l'attache de fixation (3), de manière à former une précontrainte élastique agissant en direction radiale par rapport à l'arbre d'entraînement (18), comporte des éléments élastiques (27a, 27b, 27c, 27d) s'appuyant contre la fixation de moteur (5).

2. Appareil frigorifique selon la revendication 1, **caractérisé en ce que** les éléments élastiques (27a, 27b, 27c, 27d) sont formés par des lames flexibles, dont les pieds fixes sont reliés à l'attache de fixation (3) et dont les extrémités libres s'appuient contre des portions de paroi (13a, 13b) de la fixation de moteur (5).

3. Appareil frigorifique selon la revendication 2, **caractérisé en ce que** les lames flexibles sont agencées en s'écartant l'une de l'autre sur des côtés opposés de l'attache de fixation (3) et s'appuient sur deux portions de paroi (13a, 13b) opposées, orientées à angle aigu (w) par rapport à l'horizontale et/ou par rapport au sens d'enfichage-montage (P), de la fixation de moteur (5).

4. Appareil frigorifique selon la revendication 3, **caractérisé en ce que** les deux portions de paroi (13a, 13b) opposées, orientées à angle aigu (w) par rapport à l'horizontale (H) et/ou par rapport au sens d'enfichage/montage (P), sont orientées dans le sens d'enfichage-montage (P) de l'attache de fixation (3) en se rétrécissant.

5. Appareil frigorifique selon la revendication 4, **caractérisé en ce que** l'attache de fixation (3) est réalisée à la manière d'un étrier comprenant une entretoise centrale (3a) pourvue d'un point d'appui (16) pour une face arrière du moteur (4) et deux branches (3b, 3c) opposées pourvues de moyens d'enclenchement (17a), et chaque branche (3b, 3c) présente deux paires de lames flexibles agencées l'une derrière l'autre dans le sens d'enfichage-montage (P) de l'attache de fixation (3), qui s'étendent en s'écartant de la branche (3b, 3c) et dont les extrémités libres sont courbées dans le sens opposé au sens d'enfichage-montage (P) pour s'appuyer contre des portions de paroi (13a, 13b) de la fixation de moteur (5).

6. Appareil frigorifique selon une des revendications 1 à 5, **caractérisé en ce que** la fixation de moteur (5) est réalisée, en particulier formée d'une seule pièce, de préférence en une seule matière, sur le boîtier de ventilateur (2).

7. Appareil frigorifique selon une des revendications 1 à 6, **caractérisé en ce que** l'attache de fixation (3) est montée de manière élastique sur la fixation de moteur (5) grâce à une liaison par enclenchement (17), notamment de telle sorte que l'attache de fixation (3) est maintenue serrée sans jeu contre la fixation de moteur (5).

8. Appareil frigorifique selon une des revendications 1 à 7, **caractérisé en ce que** l'attache de fixation (3) comporte des moyens d'enclenchement (17a) bloquant l'attache de fixation (3) de manière élastique sur la fixation de moteur (5) en direction axiale de l'arbre d'entraînement (18) et dans une direction radiale par rapport à l'arbre d'entraînement (18).

9. Appareil frigorifique selon la revendication 8, **caractérisé en ce que** l'attache de fixation (3) est réalisée à la manière d'un étrier comprenant une entretoise centrale (3a) pourvue d'un point d'appui (16) pour une face arrière du moteur (4) et deux branches (3b, 3c) opposées pourvues des moyens d'enclenchement (17a).

10. Appareil frigorifique selon la revendication 9, **caractérisé en ce que** l'attache de fixation (3), de manière à former une précontrainte élastique agissant en direction axiale de l'arbre d'entraînement (18), comprend deux branches (3b, 3c) opposées pourvues de moyens d'enclenchement (17a), qui s'engagent sans jeu dans des moyens de contre-enclenchement (17b) correspondants prévus sur la fixation de moteur (5), et une entretoise centrale (3a) reliant les deux branches (3b, 3c) est réalisée de manière élastique en flexion.

11. Appareil frigorifique selon la revendication 10, **caractérisé en ce que** les moyens d'enclenchement (17) sont formés par des percées (17a) réalisées dans les branches (3b, 3c) d'une attache de fixation (3) en forme d'étrier, qui coopèrent avec des saillies d'arrêt (17b) correspondantes de la fixation de moteur (5).

12. Appareil frigorifique selon une des revendications 1 à 11, **caractérisé en ce que** le boîtier de ventilateur (2) comprend une partie formant entretoise (21) constituant un point d'appui (20) pour une face avant du moteur (4).

13. Appareil frigorifique selon la revendication 12, **caractérisé en ce que** la partie formant entretoise (21) est formée par une partie délimitée par des fentes (22a, 22b) d'une paroi arrière (10) du boîtier de ventilateur (2).

14. Appareil frigorifique selon la revendication 13, **caractérisé en ce que** la partie formant entretoise (21) est formée par deux fentes (22a, 22b) parallèles s'étendant à distance l'une de l'autre.

15. Appareil frigorifique selon la revendication 14, **caractérisé en ce que** les fentes (22a, 22b) présentent des longueurs et une distance l'une de l'autre telles que la partie délimitée formant entretoise (21) présente une dimension et/ou un contour correspondant à la dimension et/ou au contour de l'entretoise centrale (3a) de l'attache de fixation (3).

16. Appareil frigorifique selon la revendication 15, **caractérisé en ce qu'**une zone de liaison restante entre la partie formant entretoise (21) et la paroi arrière (10) du boîtier de ventilateur (2) présente au moins une partie en retrait (23).
